# EUROPÄISCHE PATENTSCHRIFT

(11) **EP 2 425 414 B1**
(45) Veröffentlichungstag und Bekanntmachung des Hinweises auf die Patenterteilung: **30.01.2013**
(21) Anmeldenummer: 10714249.9
(22) Anmeldetag: 14.04.2010
(51) Int. Cl.: G08G 1/04, G08G 1/07, G08G 1/16, B61L 29/24

(54) **VERFAHREN UND VORRICHTUNG ZUR VERKEHRSSTEUERUNG AN EINEM BAHNÜBERGANG**
METHOD AND DEVICE FOR TRAFFIC CONTROL AT A RAILROAD LEVEL CROSSING
PROCEDE ET DISPOSITIF DE CONTROLE DE TRAFIC À UN PASSAGE À NIVEAU

(30) Priorität: 30.04.2009 DE 102009019289; 22.05.2009 DE 102009022263
(43) Veröffentlichungstag der Anmeldung: 07.03.2012
(73) Patentinhaber: Siemens Aktiengesellschaft, 80333 München (DE)
(72) Erfinder: SEIFERT, Matthias, 38126 Braunschweig (DE); WENZEL, Thomas, 76835 Weyher (DE)
(86) Internationale Anmeldenummer: PCT/EP2010/054873
(87) Internationale Veröffentlichungsnummer: WO 2010/124933

(56) Entgegenhaltungen:
- WO-A1-00/46775
- WO-A1-2004/053813
- US-A- 5 257 194
- Mohamed Ghazel: "Using stochastic Petri nets for level-crossing collision risk assessment" IEEE transactions on intelligent transportation systems Bd. 10, Nr. 4, Dezember 2009 (2009-12), Seiten 668-677, XP002595775 Gefunden im Internet: URL:http://ieeexplore.ieee.org/stamp/stamp .jsp?tp=&arnumber=5169999 [gefunden am 2010-08-09]

## Beschreibung

Die Erfindung betrifft ein Verfahren zur Verkehrs steuerung an einem Bahnübergang nach dem Oberbegriff des Patentanspruchs 1 sowie eine Vorrichtung zur Durchführung des Verfahrens nach Patentanspruch 7.

An höhengleichen Bahnübergängen kreuzen sich eine Straße mit einer oder mehreren Fahrbahnen für Straßenfahrzeuge, im Folgenden kurz Fahrzeuge genannt, und eine ein- oder mehrgleisige Bahntrasse für Schienenfahrzeuge, welche einen gemeinsamen Gefahrenbereich teilen. Der Gefahrenbereich umfasst eine Konfliktfläche, auf der sich die Bewegungsstreifen der nicht verträglichen Verkehrsströme überlagern. Zur Sicherung der Bahnübergänge werden Sichtflächen von beiden Seiten der Straße zu beiden Seiten des Schienenwegs freigehalten und Gefahrzeichen, Baken und andere Verkehrszeichen an der Straße aufgestellt. Insbesondere wird den Verkehrsteilnehmern der Vorrang der Bahn durch das Aufstellen von Andreaskreuzen angezeigt. Darüber hinaus sind Bahnübergängen häufig durch technische Sicherungen, wie zum Beispiel Lichtzeichen mit gelbem und rotem Signalgeber, rote Blinklichter, Schranken oder Halbschranken, gesichert.

Liegen Straßenkreuzungen so nahe an Bahnübergänge, dass das Sichern des Bahnübergangs oder die Verkehrsabwicklung an der Kreuzung bei gesperrtem Bahnübergang beeinträchtigt wird, so sind nach den "Richtlinien über Abhängigkeiten zwischen der technischen Sicherung von Bahnübergängen und der Verkehrsregelung an benachbarten Straßenkreuzungen und -einmündungen (BÜSTRA)", BMV-Erlass StV 4/36.42.37 - 01 - vom 17.07.1972 unter Berücksichtigung Änderungen vom 19.01.1977 und 13.01.1984, die Regelungen des Straßenverkehrs und die der Bahnübergangssicherung aufeinander abzustimmen. Demnach sollen Maßnahmen am Bahnübergang und an der Straßenkreuzung oder -einmündung den Straßenverkehr zum Bahnübergang frühzeitig unterbrechen, so dass die jeweilige Bahnübergangssicherung ohne Behinderung des Schienenverkehrs wirksam werden kann.

Lichtzeichen am Bahnübergang sind in ein Lichtzeichenprogramm zur Verkehrsregelung an der Kreuzung einzubeziehen. Bei abhängigen Anlagen setzt sich die relevante Zeitkonstante des Bahnübergangs aus einer ersten Teilzeit, die dem Zeitbedarf für die Beeinflussung des Straßenverkehrs entspricht, um das Sichern des Bahnübergangs zu ermöglichen, und einer zweiten Teilzeit zusammen, die dem Zeitbedarf für das Sichern des Bahnübergangs entspricht, wenn keine benachbarte Kreuzung den Verkehrsablauf beeinflussen würde. Bei der Ermittlung des Zeitbedarfs für die Beeinflussung des Straßenverkehrs ist zu beachten, dass die erste Teilzeit im Augenblick der Beeinflussung der Lichtzeichenanlage beginnt; sie endet, sobald mit der Sicherung des Bahnübergangs begonnen werden kann.

Die erforderlichen Mindestgrünzeiten und Zwischenzeiten sowie gewisse Verzögerungen für das Räumen des Bahnübergangs bei Behinderungen durch Abbieger an der Kreuzung sind zu berücksichtigen. Hierbei ist von einer Beeinflussung in demjenigen Signalisierungszustand auszugehen, der den größten Zeitbedarf bis zum Beginn der Vollbeeinflussung erfordert. Bei Berechnung des größten Zeitbedarfs kann es sich empfehlen, in besonderen Fällen - etwa bei einer Grünen Welle - auch die Verhältnisse des Straßenverkehrs verstärkt zu berücksichtigen, sofern dem nicht überwiegende Interessen des Eisenbahnverkehrs entgegen stehen. Vor einer Zugfahrt werden alle Lichtzeichengeber so geschaltet, dass das zügige Räumen des Bahnübergangs sichergestellt ist und die Zufahrten zum Bahnübergang gesperrt werden. Hierfür sendet eine BÜSTRA-Schnittstelle ein Anmeldesignal an die Lichtzeichenanlage der Kreuzung, wenn sich ein Schienenfahrzeug dem Bahnübergang nähert.

Diese Voranmeldung ist sehr kurz und erzeugt große Probleme bei der Definition der oben genannten Zeitkonstanten. Die damit einhergehenden hohen Projektierungskosten werden von Kunden nur selten in Kauf genommen. Obwohl gemäß BÜSTRA ein Rückstau auf den Bahnübergang und die Straßenkreuzung vermieden werden soll, treten diese noch immer auf und verursachen Unfälle, die viele Menschenleben und den Bahnen hohe Betriebsverluste kosten.

Zur Verminderung des Unfallrisikos ist aus der Gebrauchsmusterschrift DE 20 2008 003 947 U1 eine Warnsignaleinrichtung zur Warnung von Kfz-Führern vor Annäherung von Eisenbahnfahrzeugen an höhengleiche Bahnübergänge ohne technische Sicherung bekannt. An Triebfahrzeugen der Eisenbahn ist ein ständig aktiver Radiosender geringer Leistung installiert. An den Bahnübergängen ist ein Sender eines anderen Radiosignals ebenfalls geringer Leistung und variabler Reichweite installiert, der durch die Signale sich nähernder Triebfahrzeuge aktiviert wird. Ein Empfänger von Signalen der Sender an den Bahnübergängen befinden sich in den Kraftfahrzeugen, wo das empfangene Signal einen Warnton und/oder evtl. ein zusätzliches Lichtsignal für den Kraftfahrzeugführer als Zeichen dafür erzeugt, dass sich ein Eisenbahnfahrzeug dem Bahnübergang nähert.

Die Patentschrift DE 10 2007 032 091 B3 offenbart eine Vorrichtung zum Überwachen eines höhengleichen Bahnübergangs mit einer Bahntrasse, einer Straße und beiderseits der Bahntrasse angeordneten Schranken. Die Straße ist von der Bahntrasse in einen ersten und einen zweiten Straßenabschnitt geteilt, zwischen denen sich ein Gefahrenbereich befindet. Die Vorrichtung umfasst je zwei Kameras, die vor und hinter dem Gefahrenbereich angeordnet sind und zum Aufnehmen des ersten und des zweiten Straßenabschnittes jeweils in einer ersten und zweiten Blickrichtung ausgebildet sind, und eine elektrische Steuerung, die zur sukzessiven Aufnahme von Bildern eines Objektes ausgebildet ist, welches sich dem Bahnübergang nähert, diesen durchquert und sich von diesem wieder entfernt, wobei die aufgenommenen Bilder zur Wiedererkennung des Objektes verglichen werden.

Die Patentschrifte WO 2004/053813 A1 und WO 00/46775 A1 offenbaren ebenfalls eine Vorrichtung bzw. ein System zur Überwachung eines Bahnübergangs.

Der Erfindung liegt die Aufgabe zugrunde, ein Verfahren und eine Vorrichtung der eingangs genannten Art bereitzustellen, mit der die Verkehrssicherheit am Bahnübergang verbessert werden kann.

Die auf das Verfahren bezogene Teilaufgabe wird erfindungsgemäß gelöst durch ein Verfahren mit den Merkmalen des Patentanspruches 1. Es wird ein Verkehrsfluss von Fahrzeugen in der Ausfahrt erfasst. Typische den Verkehrsfluss beschreibende Verkehrsgrößen sind die Verkehrsstärke, also die Anzahl der pro Zeiteinheit einen Messquerschnitt passierenden Fahrzeuge, sowie die Geschwindigkeit der Fahrzeuge an dem Messquerschnitt, gemittelt über eine vorgegebene Zeitspanne. Aus den gemessenen Verkehrsgrößen kann ermittelt werden, ob am Messquerschnitt freier, stockender oder stehender Verkehr vorliegt. Insbesondere lässt sich also ermitteln, ob ein Rückstauende eines sich in der Ausfahrt aufbauenden Rückstaues von Fahrzeugen den Messquerschnitt, der beispielsweise durch eine Reihe von im Straßenbelag verlegten Induktionsschleifen gebildet ist, erreicht hat. Im Falle anderer Verkehrsdetektoren, die etwa auf Magnetfeld-, Radar-, Infrarot-, Ultraschall- oder Videoaufnahmetechniken basieren, lässt sich die Lage eines Rückstauendes innerhalb eines Erfassungsbereiches noch genauer lokalisieren. Nähert sich das Rückstauende in kritischer Weise dem Gefahrenbereich des Bahnübergangs, was durch Unterschreiten einer vordefinierbaren Abstandsschwelle zwischen Rückstauende und Gefahrenbereich indiziert sein kann, so wird die Zufahrt vor dem Gefahrenbereich gesperrt. Diese Sperrung kann durch Abgabe eines Lichtsignals oder anderer verkehrshemmender Einrichtungen erfolgen. Damit soll ein weiteres Einfahren in den Gefahrenbereich verhindert werden, was zu einem gefährlichen Anwachsen des Rückstaues in den Gefahrenbereich des Bahnübergangs hinein und damit zu einer Gefahrensituation bei Herannahen eines Schienenfahrzeuges führen könnte. Auf diese Weise wird eine einfache und preisgünstige Lösung des Sicherheitsproblems bereitgestellt. Außerdem kann die Lösung unabhängig von technischen Sicherungseinrichtungen des Bahnbetriebs, die unterschiedlichen Sicherheitsklassen genügen müssen als Straßenverkehrssignalanlagen, gestaltet werden. Durch die Entkopplung von Steuereinrichtungen des Straßen- und Schienenverkehrs entfällt auch ein entsprechender Abstimmungsbedarf. Die Signalisierung kann unabhängig von einer tatsächlichen Annäherung eines Schienenfahrzeugs präventiv ausgelöst werden.

In einer bevorzugten Ausgestaltung des erfindungsgemäßen Verfahrens wird ein Eindringen des Rückstauendes in den Gefahrenbereich einer Lichtsignalanlage gemeldet, welche den Verkehr an einem dem Bahnübergang folgenden Straßenknoten regelt, wobei auf der Ausfahrt vor dem Folgeknoten wartenden bzw. zufließenden Fahrzeugen eine Freigabephase signalisiert wird. Die Meldung kann drahtlos per Funk oder leitungsgebunden zwischen den beteiligten Steuergeräten erfolgen. Durch Einleiten einer Grünphase am Folgeknoten kann der Rückstau über den Folgeknoten abgebaut und das im Gefahrenbereich befindliche Fahrzeug den Bahnübergang verlassen.

In einer vorteilhaften Ausführungsform des erfindungsgemäßen Verfahrens wird eine kritische Annäherung des Rückstauendes an den Gefahrenbereich oder ein Eindringen des Rückstauendes in den Gefahrenbereich einer Lichtsignalanlage gemeldet, welche den Verkehr an einem dem Bahnübergang vorangehenden Straßenknoten regelt, wobei der Verkehr am Vorknoten in Abhängigkeit von der Lage des Rückstauendes geregelt wird. Hierdurch kann der vom Vorknoten über die Zufahrt auf den Bahnübergang zufließende Verkehr derart gedrosselt werden, dass die gesamte vom Vorknoten abfließende Verkehrsmenge keine Rückstaugefahr in der Ausfahrt bewirkt.

In einer bevorzugten Ausführungsform des erfindungsgemäßen Verfahrens wird ein Eindringen des Rückstauendes in den Gefahrenbereich einer dem Schienenverkehr auf der Bahntrasse zugeordneten Leitzentrale gemeldet. Bleibt ein Fahrzeug oder ein anderes Objekt, trotz der vorgenannten Maßnahmen, im Gefahrenbereich liegen, kann durch Verständigung der Bahnleitzentrale Einfluss auf den Schienenverkehr genommen werden. So kann durch Fernmeldung von der Leitzentrale aus ein sich dem Bahnübergang näherndes Schienenfahrzeug von seiner Weiterfahrt abgehalten oder zu einer Notbremsung gezwungen werden, um einen Unfall zu verhindern.

In einer vorteilhaften Ausgestaltung des erfindungsgemäßen Verfahrens werden von der Ausfahrt Videobilder aufgenommen und zur Erfassung der Lage des Rückstauendes digital ausgewertet werden. Durch Bildauswertealgorithmen in einer Videokamera kann einerseits eine Objekterkennung erfolgen, von deren Ergebnis abhängig weitere Sicherungsmaßnahmen getroffen werden können, aber auch Aufnahmen zu Dokumentationszwecken gespeichert werden. Die Videoaufnahmen können zur Analyse der Begebenheiten am Ort und ggf. zur Strafverfolgung bei bewussten Verkehrsverstößen verwendet werden. Mit Vorteil wird bei dem erfindungsgemäßen Verfahren durch digitale Auswertung der aufgenommenen Videobilder eine Länge eines sich dem Rückstauende nähernden Fahrzeugs ermittelt. In Abhängigkeit des Ermittlungsergebnisses kann einem Personenkraftwagen mit geringer Länge die Durchfahrt durch den Gefahrenbereich noch freigegeben werden, während die Zufahrt für einen Lastkraftwagen mit Anhänger gesperrt wird, um eine Blockade des Gefahrenbereichs zu verhindern.

Die auf die Vorrichtung bezogene Teilaufgabe wird gelöst durch eine Vorrichtung Durchführung eines Verfahrens nach einem der Ansprüche 1 bis 6, mit einem Verkehrsdetektor, der dazu ausgebildet ist, die Lage des Endes eines sich auf der Ausfahrt bildenden Rückstaues von Fahrzeugen zu erfassen und ein Unterschreiten einer vordefinierbaren Abstandsschwelle zwischen Rückstauende und Gefahrenbereich zu melden, und mit einer Lichtsignalanlage, die dazu ausgebildet ist, eine Meldung des Verkehrsdetektors zu empfangen und über Signalgeber den Fahrzeugverkehr im Bereich des Bahnübergangs zu steuern.

Weitere Vorteile der Erfindung ergeben sich aus der im Folgenden beschriebenen Zeichnung, in deren einziger Figur eine erfindungsgemäße Vorrichtung zur Verkehrsteuerung an einem Bahnübergang schematisch veranschaulicht ist.

Gemäß der einzigen Figur kreuzen sich an einem Bahnübergang BÜ eine Straße S, die zwei benachbarte Straßenknoten VK bzw. FK verbindet, und eine eingleisige Bahntrasse B. Im Bereich des Bahnüberganges BÜ befindet sich ein Gefahrenbereich G, in dem sich die Fahrstreifen der feindlichen Straßen- und Schienenverkehrsströme überlagern. Das Problem eines in den Gefahrenbereich G gelangenden Fahrzeugrückstaues kann in jeder der beiden Fahrtrichtungen der Straße S auftreten, wird aber im Folgenden für Fahrzeuge F beschrieben, die sich auf der Straße S vom Vorknoten VK auf der Zufahrt Z zum Bahnübergang BÜ und von dort auf der Ausfahrt A zum Folgeknoten FK bewegen.

Durch erhöhtes Verkehrsaufkommen auf der Ausfahrt A bzw. durch zu geringen Verkehrsabfluss über den Folgeknoten FK, aber auch durch einen Unfall oder ein liegen gebliebenes Fahrzeug F auf der Ausfahrt A kann sich ein Rückstau von Fahrzeugen F bilden. Erfindungsgemäß wird mittels eines Verkehrsdetektors 10, vorzugsweise einer Videokamera mit Bildauswertungseinheit, der Verkehrsfluss - Verkehrsstärke, mittlere Geschwindigkeit, Belegung, und dergleichen - und die Länge von Fahrzeugen F auf der Ausfahrt A erfasst und daraus auf die Lage eines Endes E der sich rückstauenden Fahrzeugschlange geschlossen. Das Sichtfeld der Videokamera 10 erfasst dabei den Gefahrenbereich G und einen sich daran anschließenden Abschnitt der Ausfahrt A, um das Stauende E oder andere im Gefahrenbereich G liegende, stationäre Objekte zu erfassen und zu erkennen.

Unterschreitet der Abstand zwischen Rückstauende E und Gefahrenbereich G eine kritische Schwelle oder dringt das Stauende E sogar in den Gefahrenbereich G ein, so wird von der Videokamera 10 eine entsprechende Meldung an ein Steuergerät 11 am Bahnübergang BÜ übertragen. Das gleiche gilt, wenn ein statir onäres Objekt - etwa ein liegen gebliebenes Fahrzeug F - im Gefahrenbereich G erkannt wird. Das Steuergerät 11 schaltet über einen Signalgeber 12 am Bahnübergang BÜ ein Sperrlichtsignal für sich dem Bahnübergang BÜ auf der Zufahrt Z nähernde Fahrzeuge F. Hierdurch wird verhindert, dass weitere Fahrzeuge F in den Gefahrenbereich G einfahren, die diesen möglicherweise nicht sofort verlassen könnten. Hierdurch wird das Kollisionsrisiko eines Schienenfahrzeuges mit einem im Gefahrenbereich G befindlichen Fahrzeug F bzw. sonstigen Objekt erheblich verringert. Die Sperrung der Zufahrt Z vor dem Gefahrenbereich G kann zusätzlich durch Absenken einer Schranke 13 unterstützt werden.

Durch Erfassen der Fahrzeuglänge eines sich dem Rückstauende E nähernden Fahrzeugs F kann die Entscheidung über eine Sperrung der Zufahrt zum Gefahrenbereich G verbessert werden. So können kürzere Fahrzeuge F noch frei passieren, während längeren Fahrzeugen F, die den Rückstau in den Gefahrenbereich G hinein verlängern würden, die Einfahrt verwehrt würde.

Das Steuergerät 11 meldet einen kritischen Rückstau auf der Ausfahrt A an ein Steuergerät 21 einer Lichtsignalanlage 20, die den Straßenverkehr am Folgeknoten FK regelt. Im Signalprogrammablauf des Steuergerätes 21 wird eine Grünphase für in der Ausfahrt A am Folgeknoten FK wartende oder sich diesem nähernden Fahrzeuge F angefordert und mit hoher Priorität eingeleitet. Hierdurch kann sich der entstandene Rückstau abbauen, um es einem im Gefahrenbereich G zum Stehen gekommenen Fahrzeug F zu ermöglichen, den Gefahrenbereich G zügig zu verlassen.

Das Steuergerät 11 meldet einen kritischen Rückstau auf der Ausfahrt A auch einem Steuergerät 31 einer Lichtsignalanlage 30, die den Straßenverkehr am Vorknoten VK regelt. Die Signalisierung über die Signalgeber 32 kann dann so bemessen werden, dass den Vorknoten VK nur hinreichend kleine Fahrzeugpulks über die Zufahrt Z verlassen, die dann in der Ausfahrt A keine kritisch großen Rückstaulängen verursachen. Diese Maßnahme kann auch unabhängig von einer bereits erfassten kritischen Rückstaulänge vorsorglich getroffen werden.

Das Steuergerät 11 meldet insbesondere ein im Gefahrenbereich G erfasstes stationäres Objekt an eine Leitzentrale 40, die auf ein die Bahntrasse B befahrendes Schienenfahrzeug Einfluss nehmen kann. So kann zur Vermeidung einer Kollision im Gefahrenbereich G dem Schienenfahrzeug die Ausfahrt aus einem benutzten Bahnhof verwehrt werden oder es durch Signal oder Fernmeldung zu einer Langsamfahrt oder gar einer Notbremsung veranlasst werden.

Insgesamt sind Bahn- und Straßensteuergeräte nicht miteinander verbunden, so dass keine Abstimmungsschwierigkeiten zwischen unterschiedlichen Sicherheitsklassen entstehen können. Das Problem des Rückstaus wird immer sofort dann behoben, wenn es entsteht, so dass eine zeitliche Entkopplung mit dem Zeitpunkt der Zugannäherung entsteht. Die entstandene Situation kann im Falle eines Videodetektors zusätzlich noch dokumentiert werden.

## Patentansprüche

1. Verfahren zur Verkehrslteuerung an einem Bahnübergang (BÜ), an welchem sich höhengleich eine Straße (S) und eine Bahntrasse (B) in einem Gefahrenbereich (G) kreuzen,
- wobei die Straße (S) wenigstens eine Zufahrt (Z) in den Gefahrenbereich (G) und daran anschließend eine Ausfahrt (A) aus dem Gefahrenbereich (G) aufweist,
- wobei die Zufahrt (Z) für Fahrzeuge (F) vor dem Gefahrenbereich (G) durch Sicherungsmittel (11, 12) gesperrt oder freigegeben wird,
**dadurch gekennzeichnet, dass**
- ein Verkehrsfluss von Fahrzeugen (F) in der Ausfahrt (A) erfasst wird,
- aus dem erfassten Verkehrsfluss auf eine Lage eines Endes (E) eines Rückstaues Fahrzeugen (F) in der Ausfahrt (A) geschlossen wird,
- und bei Unterschreiten einer vordefinierbaren Abstandsschwelle zwischen Rückstauende (E) und Gefahrenbereich (G) die Zufahrt (Z) gesperrt wird.

2. Verfahren nach Anspruch 1,
- wobei ein Eindringen des Rückstauendes (E) in den Gefahrenbereich (G) einer Lichtsignalanlage (20) gemeldet wird, welche den Verkehr an des Bahnübergangs (BÜ) folgenden Straßenknoten (FK) regelt,
- und wobei auf der Ausfahrt (A) vor dem Folgeknoten (FK) wartenden bzw. zufließenden Fahrzeugen (F) eine Freigabephase signalisiert wird.

3. Verfahren nach Anspruch 1 oder 2,
- wobei eine kritische Annäherung des Rückstauendes (E) an den Gefahrenbereich (G) oder ein Eindringen des Rückstauendes (E) in den Gefahrenbereich (G) einer Lichtsignalanlage (30) gemeldet wird, welche den Verkehr an einem dem Bahnübergang (BÜ) vorangahenden Straßenknoten (VK) regelt,
- und wobei der Verkehr am Vorknoten (VK) in Abhängigkeit von der Lage des Rückstauendes (E) geregelt wird.

4. Verfahren nach einem der Ansprüche 1 bis 3,
- wobei ein Eindringen des Rückstauendes (E) in den Gefahrenbereich (E) einer dem Schienenverkehr auf der Bahntrasse (B) zugeordneten Leitzentrale (40) gemeldet wird.

5. Verfahren nach einem der Ansprüche 1 bis 4,
- wobei von der Ausfahrt (A) Videobilder aufgenommen und zur Erfassung der Lage des Rückstauendes (E) digital ausgewertet werden.

6. Verfahren nach Anspruch 5,
- wobei durch digitale Auswertung der aufgenommenen Videobilder eine Länge eines sich dem Rückstauende (E) nähernden Fahrzeugs (P) ermittelt wird.

7. Vorrichtung zur Durchführung eines Verfahrens nach einem der Ansprüche 1 bis 6,
- mit einem Verkehrsdetektor (10), der dazu ausgebildet ist, die Lage des Endes (E) eines sich auf der Ausfahrt (A) bildenden Rückstaues von Fahrzeugen (F) zu erfassen, und ein Unterschreiten einer vordefinierbaren Abstandsschwelle zwischen Rückstauende (E) und Gefahrenbereich (G) zu melden,
- und mit einer Lichtsignalanlage, die dazu ausgebildet ist, eine Meldung des Verkehisdetektors (10) zu empfangen und über Signalgeber (12, 22, 32) den Fahrzeugverkehr im Bereich des Bahnübergangs (BÜ) zu steuern.

## Claims

1. Method for controlling traffic at a railway level crossing (BÜ) at which a road (S) and a rail line (B) intersect at the same height in a danger zone (G),
- wherein the road (S) has at least one access (Z) to the danger zone (G), and, subsequent thereto, has an exit (A) from the danger zone (G),
- wherein the access (Z) for vehicles (F) is blocked or released by way of safety means (11, 12) in front of the danger zone (G),
**characterised in that**
- a traffic flow of vehicles (F) is measured at the exit (A),
- the measured traffic flow is used to conclude a position of an end (E) of a tailback of vehicles (F) at the exit (A),
- and when a predefinable distance threshold between end (E) of tailback and danger zone (G) is undershot the access (Z) is blocked.

2. Method according to claim 1,
- wherein a penetration of the end (E) of a tailback into the danger zone (G) is reported to a light signal system (20) which regulates the traffic at a street node (FK) following the railway level crossing (BÜ),
- and wherein a release phase is signalled to vehicles (F) waiting at or flowing towards the exit (A) in front of the following node (FK).

3. Method according to claim 1 or 2,
- wherein a critical approach of the end (E) of a tailback to the danger zone (G) or a penetration of the end (E) of a tailback into the danger zone (G) is reported to a light signal system which regulates the traffic at a street node preceding the railway level crossing (BÜ),
- and wherein the traffic at the previous node (VK) is regulated as a function of the position of the end (E) of a tailback.

4. Method according to one of claims 1 to 3,
- wherein a penetration of the end (E) of a tailback into the danger zone (E) is reported to a control unit (40) associated with the rail traffic on the rail line (B).

5. Method according to one of claims 1 to 4,
- wherein video images are recorded of the exit (A) and are evaluated digitally in order to measure the position of the end (E) of a tailback.

6. Method according to claim 5,
- wherein a length of a vehicle (F) approaching the end (E) of a tailback is determined using digital evaluation of the recorded video images.

7. Apparatus for carrying out a method according to one of claims 1 to 6,
- with a traffic detector (10) which is designed to measure the position of the end (E) of a tailback of vehicles (F) forming on the exit (A), and to report if a predefinable distance threshold between end (E) of tailback and danger zone (G) is undershot,
- and with a light signal system which is designed to receive a message from the traffic detector (10) and to control the vehicle traffic in the zone of the railway level crossing (BÜ) using signal transmitters (12, 22, 32).

## Revendications

1. Procédé de commande du trafic à un passage à niveau ( BÜ ) auquel une route ( S ) et une voie ( B ) de chemin de fer se croisent à un même niveau en une zone ( G ) dangereuse,
- dans lequel la route ( S ) a au moins une entrée ( Z ) dans la zone ( G ) dangereuse et ensuite une sortie ( A ) de la zone ( G ) dangereuse,
- dans lequel l'entrée ( Z ) pour des véhicules ( F ) est fermée ou libérée par des moyens ( 11 ) de sécurité avant la zone ( G ) dangereuse,
**caractérisé en ce que**
- on détecte un flux de trafic de véhicules ( F ) dans la sortie ( A ),
- on déduit du flux de trafic détecté une position d'une fin ( F ) d'un embouteillage de véhicules ( F ) dans la sortie ( A ),
- et si l'on passe en dessous d'un seuil de distance pouvant être défini à l'avance entre la fin ( E ) de l'embouteillage et la zone ( G ) dangereuse, on ferme l'entrée ( Z ).

2. Procédé suivant la revendication 1,
- dans lequel une pénétration de la fin ( E ) de l'embouteillage dans la zone ( G ) dangereuse est annoncée par une installation ( 20 ) de signalisation lumineuse, qui règle le trafic en un noeud ( FK ) routier suivant le passage à niveau ( BÜ ),
- et dans lequel une phase de libération est signalée à des véhicules ( F ) attendant sur la sortie ( F ) avant le noeud ( FK ) suivant ou y arrivant.

3. Procédé suivant la revendication 1 ou 2,
- dans lequel un rapprochement critique de la fin ( E ) de l'embouteillage de la zone ( G ) dangereuse ou une pénétration de la fin ( E ) de l'embouteillage dans la zone ( G ) dangereuse est annoncé à une installation ( 30 ) de signalisation lumineuse, qui règle la circulation en un noeud ( VK ) routier précédent le passage à niveau ( BU ),
- et dans lequel on règle le trafic au noeud ( VK ) précédent en fonction de la position de la fin ( E ) de l'embouteillage.

4. Procédé suivant la revendication 1 à 3,
- dans lequel une pénétration de la fin ( E ) de l'embouteillage dans la zone ( E ) dangereuse est annoncée à une centrale ( 40 ) de conduite associée à la circulation ferroviaire sur la voie ( B ) de chemin de fer.

5. Procédé suivant l'une des revendications 1 à 4,
- dans lequel on prend des images vidéos de la sortie ( A ) et on les exploite numériquement pour la détection de la position de la fin ( E ) de l'embouteillage.

6. Procédé suivant la revendication 5,
- dans lequel on détermine, par une exploitation numérique les images vidéos prises, une longueur d'un véhicule ( F ) se rapprochant de la fin ( E ) de l'embouteillage.

7. Dispositif d'un procédé suivant l'une des revendications 1 à 6,
- comprenant un détecteur ( 10 ) de trafic qui est constitué pour détecter la position d'une fin ( E ) d'un embouteillage de véhicules ( F ) se formant sur la sortie ( A ) et pour annoncer que l'on est passé en dessous d'un seuil de distance, pouvant être défini à l'avance, entre la fin ( E ) de l'embouteillage et la zone ( G ) dangereuse,
- et comprenant une installation de signalisation lumineuse, qui est constituée pour recevoir un message du détecteur ( 10 ) de trafic et pour commander, par un transmetteur ( 12, 22, 32 ) de signal, la circulation de véhicules dans la zone du passage à niveau ( BÜ ).
